# EUROPÄISCHE PATENTSCHRIFT

(11) **EP 4 429 781 B1**
(45) Veröffentlichungstag und Bekanntmachung des Hinweises auf die Patenterteilung: **22.04.2026**
(21) Anmeldenummer: 22813150.4
(22) Anmeldetag: 28.10.2022
(51) Int. Cl.: A62C 3/07, A62C 35/58, A62C 37/00

(54) **BRANDSCHUTZANLAGE UND VERFAHREN ZU IHREM BETRIEB**
FIRE PROTECTION SYSTEM AND METHOD FOR THE OPERATION THEREOF
SYSTÈME DE PROTECTION CONTRE L'INCENDIE ET SON PROCÉDÉ DE FONCTIONNEMENT

(30) Priorität: 12.11.2021 DE 102021129589
(43) Veröffentlichungstag der Anmeldung: 18.09.2024
(73) Patentinhaber: Stadtwerke Bonn Verkehrs-GmbH, 53111 Bonn (DE)
(72) Erfinder: BEHRENDT, Manuel, 53913 Swisttal - Odendorf (DE)
(74) Vertreter: Michalski Hüttermann & Partner Patentanwälte mbB
(86) Internationale Anmeldenummer: PCT/EP2022/080203
(87) Internationale Veröffentlichungsnummer: WO 2023/083630

(56) Entgegenhaltungen:
- EP-A1- 3 613 471
- WO-A1-2011/076993
- CN-A- 110 538 399
- CN-A- 112 370 702
- CN-A- 112 691 314
- DE-A1- 102019 128 864
- DE-A1- 19 618 072
- DE-A1- 19 949 093
- FR-A1- 2 919 645

## Beschreibung

Die Erfindung betrifft ein Verfahren zum Betreiben einer Brandschutzanlage (1) für einen nebeneinander liegende Lagerplätze aufweisenden Lagerhof.

Auf Lagerhöfen, insbesondere auf Abstellhöfen von großen Verkehrsunternehmen aber auch von großen Speditionen oder von Kraftfahrzeugherstellern, werden Objekte, z.B. Fahrzeuge, wie Busse, Lkws, Pkws und Bahnwaggons, geparkt bzw. abgestellt. Um den begrenzten Platz der Abstellhöfe optimal ausnutzen zu können, werden die Fahrzeuge eng beieinander abgestellt. Fängt ein Fahrzeuge an zu brennen, beispielsweise auf Grund von technischen Defekten, tritt das Feuer ungeachtet der Brandursache in der Regel auf die benachbarten Fahrzeuge über noch bevor die Feuerwehr eintrifft und entsprechende Maßnahmen einleiten kann. Dadurch werden in kürzester Zeit eine Mehrzahl von Fahrzeugen irreparabel beschädigt bis vollständig zerstört. Der dadurch entstandene finanzielle Schaden beläuft sich nicht selten auf Beträge in Millionenhöhe.

Um derartige Schadensausmaße zu verringern, ist ein gutes Brandschutzkonzept unabdingbar. Befinden sich die Abstellhöfe jedoch im Freien, also ohne eine Überdachung, kommen herkömmliche Sprinkleranlagen, die eine Bewässerung von oben ermöglichen, nicht in Frage. Ferner ist es bei Abstellhöfen, die mehrere hundert Fahrzeuge umfassen, eine Herausforderung, den Brand zu lokalisieren und die Zeit, die benötigt wird, bis erste Brandbekämpfungsmaßnahmen direkt am Brandherd eingeleitet werden können, zu minimieren. Trifft die Feuerwehr an der Brandstelle ein, vergeht wertvolle Zeit, bis sich der betroffene Einsatzleiter einen Überblick verschafft und zwischen Rettung von Mitarbeitern, Rettung von angrenzenden Gebäuden und Einleiten eines Löschvorgangs abwägt. Für die Einleitung eines Löschvorgangs ist es ferner erforderlich, dass eine ausreichende Wasserversorgung aufgebaut wird. In dieser Zeit kann der Brand die dicht benachbarten Fahrzeuge derart aufheizen, dass sich diese selbst entzünden und der Brand auf diese Weise von Fahrzeug zu Fahrzeug weitergetragen wird.

Aus dem Stand der Technik sind keine Brandschutzanlagen für Lagerhöfe mit mehreren nicht überdachten Lagerplätzen bekannt, die die beschriebenen Herausforderungen überwinden und die Umsetzung eines hinreichenden Brandschutzkonzeptes für Freiluft-Lagerhöfe gewährleisten können.

Die DE 196 18 072 A1 beschreibt eine Feuerlöscheinrichtung für Kraftfahrzeuge, die in Parkhäusern, in allseitig offenen Lagerplätzen und/oder teilweise offenen Parkboxen abgestellt sind. Jedem Lagerplatz bzw. jeder Parkbox sind mehrere Löschdüsen zugeordnet, wobei mehrere Löschdüsen jeweils über ein Anregerelement geöffnet werden.

Aus der EP 3 613 471 A1 ist ein Brandschutzsystem zur Verhinderung der Brandausbreitung in einer zu schützenden Zone bekannt. Das Brandschutzsystem weist eine Wassernebel-Deluge-Löschanlage und Sensoren auf, die anlaufende, erkennbare oder bereits entstandene Brände detektieren, melden und die Wassernebel-Deluge-Löschanlage sektionell auslösen, wobei die Wassernebel-Deluge-Löschanlage Düsen-Gruppen mit jeweils mindestens einer Wassernebel-Düse aufweist, mit welchen in gezielten Bereichen der zu schützenden Zone ein Wassernebel erzeugbar ist.

Die US 2018/0200552 A1 beschreibt ein automatisches Brandbekämpfungssystem. Bei einer Ausführungsform des Systems wird versucht, die einen Brandbereich umgebenden Regionen mit Brandbekämpfungsmitteln zu versorgen und so das Feuer in einem begrenzten Bereich einzudämmen, ohne jedoch einen größeren Bereich als zur Eindämmung des Feuers erforderlich zu fluten. Es sind auch Sprinkler vorgesehen, die selektiv automatisch aktiviert werden können, wahlweise zusätzlich zur üblichen Wärmeauslösung. In die Sprinkler können Sensoren eingebaut sein. Ferner sind Sprinkler vorgesehen, die ihre Aktivierung über eine elektrische Zustandsänderung melden können. Ferner sind Vorrichtungen vorgesehen, die die Installationskosten senken und die Auflösung von Brandbekämpfungs- und/oder Brandeindämmungssystemen erhöhen, indem sie eine drahtlose Kommunikation zwischen Netzknoten, wie Strömungsschaltern, Ventilstatusschaltern und einzelnen Sensoren, Sprinklern und anderen Anschlüssen, und einer Steuereinheit ermöglichen.

Aus der DE 298 08 806 U1 ist eine Sprinkleranlage bekannt, bei der Sprinkler derart dich angeordnet sind, dass sich kleinere Wirkflächen ergeben, wobei die Wasserbeaufschlagung gegenüber herkömmlichen Sprinkleranlagen nicht abweicht, da die Ausflussrate der einzelnen Sprinkler verringert ist.

In der DE 10 2020 133 630 A1 ist eine Armatur zur Brandbekämpfung und/oder zur Kühlung von brennenden Objekten umfassend einen auf einen Untergrund positionierbaren Hohlkörper mit wenigstens einer Eintrittsöffnung und einer Mehrzahl von Austrittsöffnungen beschrieben, wobei der Hohlkörper derart ausgebildet ist, dass ein Löschmittel in einer ersten Flussrichtung in den Hohlkörper eintritt und in einer zweiten Flussrichtung aus dem Hohlkörper austritt, wobei die erste und die zweite Flussrichtung einen Winkel ungleich Null, insbesondere 90°, zueinander einschließen, und wobei der Hohlkörper wenigstens eine verschließbare Auslassöffnung aufweist, welche mit einer Eintrittsöffnung einer weiteren Armatur verbindbar ist.

Die EP 2 516 022 A1 beschreibt ein Verfahren zur Verbindung des Löschsystems einer mobilen Einheit mit einer Quelle für ein externes Medium, wobei bei dem Verfahren ein Verbindungsteil in dem Löschsystem der mobilen Einheit und ein Gegenstück außerhalb der mobilen Einheit angeordnet ist, die miteinander verbunden werden können, wobei das Gegenstück in einem beweglichen Mittel angeordnet ist, das mindestens zwischen einer ersten Position, in der sich das Gegenstück und das Verbindungsteil in einer Standby-Position befinden, und einer zweiten Verbindungsposition, in der zwischen dem Verbindungsteil und dem Gegenstück automatisch eine Kupplung gebildet wird, um eine Verbindung zu bilden, bewegt wird, wobei, wenn sich die mobile Einheit bewegt, sich das Gegenstück in die Richtung, in die sich die mobile Einheit bewegt, und in Richtung der mobilen Einheit bewegt, um in die zweite Verbindungsposition zu gelangen.

Die EP 3 613 471 A1 beschreibt ein Brandschutzsystem zur Verhinderung der Brandausbreitung in einer zu schützenden Zone, mit einer Wassernebel-Deluge-Löschanlage und Sensoren, die anlaufende, erkennbare oder bereits entstandene Brände detektieren, melden und die Wassernebel-Deluge-Löschanlage sektionell auslösen, wobei die Wassernebel-Deluge-Löschanlage Düsen-Gruppen mit jeweils mindestens einer Wassernebel-Düse aufweist, mit welchen in gezielten Bereichen B der zu schützenden Zone ein Wassernebel erzeugbar ist. Beschrieben ist auch ein Verfahren zur Verhinderung der Brandausbreitung in einer zu schützenden Zone, wobei gezielte Bereiche der zu schützenden der Zone gekühlt werden, wobei Sensoren zur Verifizierung der Hitzestrahlung die Möglichkeit bieten, die Brandbekämpfung dynamisch entweder manuell oder automatisiert zu steuern.

Die DE 199 49 093 A1 beschreibt eine Feuerlöschanlage, bei der über jedem Lagerbereich Sprinkler an einem Strömungsmelder angeordnet sind und zwischen den Lagerbereichen Sprühdüsen so angeordnet und geschaltet sind, dass sie beidseitig eines Brandherdes und der wirksamen aktiven Sprinklerfläche Wasserbarrieren bilden, die ein Ausbreiten des Brandes verhindern. Die erfindungsgemäße Lösung hat den Vorteil, dass Brandwände eingespart und die Freiflächen zwischen den Lagerbereichen eines Lagers minimiert werden können, da durch Wasserbarrieren ein Ausbreiten des Brandes verhindert wird.

Die FR 2 919 645 A1 beschreibt einen gesicherten Parkbereich für z. B. Schwerlastkraftwagen. Der Bereich umfasst verschiedene Blöcke, d. h. abgegrenzte Plattformen, die ein Transportfahrzeug, wie z. B. einen Schwerlastkraftwagen, aufnehmen, das gefährliche Materialien, wie z. B. giftige Stoffe, einer bestimmten Kategorie transportiert. Jeder Block ist mit einer Auffangeinheit zur Sammlung von ablaufenden Flüssigkeiten ausgestattet, die in Speichereinheiten bereitgestellt wird, wobei die Auffangeinheit in Form von Auffangunterkehlungen ausgebildet ist. Jeder Block ist durch Trenneinheiten, wie z. B. hohle Trenneinheiten, von den benachbarten Blöcken getrennt.

Die CN 110 538 399 A1 beschreibt Die Erfindung offenbart ein automatisches Brandbekämpfungs-Detektions- und Steuerungssystem und betrifft das technische Gebiet der Feuerlöschtechnik. Das System umfasst eine Hauptsteuerplattform sowie mehrere damit verbundene Sekundärsteuerplattformen. Die Hauptsteuerplattform umfasst eine Überwachungseinheit und eine Steuereinheit. Jede Sekundärsteuerplattform umfasst eine Überwachungseinheit, eine Detektionseinheit und eine Feuerlöschvorrichtung, wobei die Überwachungseinheit ein Überwachungsmodul umfasst, das zur Aufnahme und Analyse eines Detektionssignals dient, sowie ein Steuerantriebsmodul, das zur Steuerung der Aktion der Feuerlöschvorrichtung verwendet wird. Die Detektionseinheit dient dazu, das Brandbekämpfungs-Detektionssignal zu erfassen und das Signal an die Überwachungseinheit zu übermitteln.

Die CN 112 370 702 A beschreibt eine Brandvorwarnvorrichtung und ein entsprechendes Verfahren. Die Brandvorwarnvorrichtung umfasst ein Überwachungssystem, ein Sprühsystem, ein Steuersystem und eine Gehäusebaugruppe, wobei das Überwachungssystem dazu dient, zu erkennen, ob ein Fahrzeug in eine Parklücke einfährt, und festzustellen, ob in einem dem Parkplatz entsprechenden Bereich Rauch oder Flammen vorhanden sind, das Sprühsystem dazu verwendet wird, eine Löschsubstanz auf das Fahrzeug zu sprühen, wenn das Überwachungssystem Flammen oder Rauch erkennt, das Steuersystem das Überwachungssystem und das Sprühsystem zur Durchführung der erforderlichen Aktionen steuert und die Gehäusebaugruppe zur Aufnahme und Installation des Überwachungssystems, des Sprühsystems und des Steuersystems dient.

Die DE 10 2019 128 864 A1 beschreibt ein Parkraumbewirtschaftungssystem umfassend einen am Boden eines Parkplatzes anbringbaren Temperatursensor und eine mit dem Temperatursensor verbundene Auswerteeinheit, wobei die Auswerteeinheit mit Hilfe des Temperatursensors zumindest einen Temperaturverlauf im Bereich des Temperatursensors auswertet und abhängig von dem Temperaturverlauf ein Signal ausgibt.

Es ist die Aufgabe der Erfindung, eine Möglichkeit bereitzustellen, die Brandschutzanlage auf sichere und effiziente Weise frostsicher betreiben zu können.

Diese Aufgabe wird durch den Gegenstand von Anspruch 1 gelöst. Bevorzugte Weiterbildungen finden sich in den Unteransprüchen.

Grundsätzlich kann der Lagerhof für das Lagern bzw. Abstellen ganz unterschiedlicher Güter vorgesehen sein. Gemäß einer bevorzugten Weiterbildung der Erfindung, ist der Lagerhof jedoch ein Abstellhof für Fahrzeuge. Diese Fahrzeuge können z.B. bereits im Betrieb befindliche Fahrzeuge sein, die über Nacht abgestellt werden, wie Busse und Bahnen, des Nah- oder Fernverkehrs, oder aber auch gerade fertiggestellte Fahrzeuge, wie PKWs, vor ihrer Verschiffung. Vorzugsweise sind die Lagerplätze also Stellplätze für Fahrzeuge.

Was den Verlauf der Rohrleitung zwischen den Lagerplätzen angeht, so kann dieser Verlauf grundsätzlich unterschiedlich gewählt werden. Vorzugsweise verläuft die Rohrleitung jedoch in Längsrichtung der Lagerplätze, also parallel zu der längeren Ausdehnung der Lagerplätze.

Unter "Lagerhof" wird vorliegend eine vorzugsweise nicht überdachte Fläche verstanden, auf der Fahrzeuge abgestellt bzw. geparkt werden können. Der Lagerhof umfasst Lagerplätze, die vorzugsweise vorbestimmt sind. Damit ist gemeint, dass auf dem Lagerhof Parkpositionen für z.B. Fahrzeuge fest definiert sind. Ein Abstellen bzw. Parken eines Fahrzeuges soll also nur innerhalb des vorbestimmten bzw. fest definierten Lagerplatzes erfolgen.

Ist vorliegend die Rede davon, dass die Lagerplätze nebeneinander liegen, bedeutet dies, dass je zwei Lagerplätze derart angeordnet sind, dass ihre Längsachsen im Wesentlichen auf der gleichen Höhe voneinander beabstandet und zueinander im Wesentlichen parallel verlaufen. Bei einer hinreichend großen Anzahl von Lagerplätzen können diese teilweise nebeneinander und teilweise hintereinander angeordnet sein. Mit dem Begriff "hintereinander" wird auf eine Anordnung hingewiesen, bei der die Längsachsen zweier Lagerplätze im Wesentlichen identisch sind.

Als "nichtbrennbares Fluid" wird vorliegend eine nichtbrennbare Flüssigkeit sowie ein nichtbrennbarer Schaum verstanden, die bzw. der vorzugsweise auch zum Löschen eines Brandes geeignet ist. Als nichtbrennbares Fluids ist vorzugsweise Wasser vorgesehen. Als "Fluidnebel" wird ein heterogenes Gemisch aus festen oder flüssigen Schwebeteilchen des Fluids in der Umgebungsluft verstanden.

Die zwischen jeweils zwei nebeneinander liegenden Lagerplätzen in Längsrichtung der Lagerplätze verlaufenden Rohrleitung sind vorzugsweise im Boden oder nahe am Boden angeordnet. Damit wird im Falle eines Abstellhofs für Fahrzeuge erreicht, dass von unten her praktisch die gesamte Höhe der Seitenfront eines Fahrzeugs von dem Fluidnebel vor einem Brand geschützt werden kann.

Unter "Stellventil" wird ein Stellglied verstanden, mit dem der Fluiddurchfluss durch die Rohrleitung gesteuert, also eine jeweilige Rohrleitung geöffnet oder geschlossen werden kann. Insbesondere kann mit dem Steuerventil vorzugsweise auch die Durchflussmenge durch die jeweilige Rohrleitung eingestellt werden.

Ist vorliegend die Rede davon, dass die Auslassventile "gesteuert werden", ist damit das Öffnen und/oder Schließen der jeweiligen Auslassventile gemeint.

Als "benachbarter Lagerplatz" wird vorliegend der Lagerplatz verstanden, der direkt neben einem brennenden Lagerplatz liegt. Dabei gilt als ein brennender Lagerplatz ein solcher Lagerplatz, der selbst brennt und/oder bei dem ein darauf gelagertes Objekt brennt. Ein "benachbartes Fahrzeug" ist ein Fahrzeug auf einem benachbarten Lagerplatz.

Es ist somit ein maßgeblicher Punkt der Erfindung, dass aufgrund des zwischen den Lagerplätzen verlaufenden Rohrsystems, der Stellventile und der Auslassventile ein Fluidnebel gezielt in den Brandraum zwischen einem brennenden Lagerplatz bzw. Fahrzeug und einem benachbarten Lagerplatz bzw. Fahrzeug gesprüht werden kann. Durch die Ausrichtung des Fluidnebels von unten nach oben kann die Wärme bzw. die Wärmeenergie, die von dem brennenden Lagerplatz bzw. Fahrzeug ausgeht, umgeleitet und nach oben hin wegtransportiert werden. Zudem werden im Fall eines brennenden Fahrzeugs die Seitenwände des benachbarten Fahrzeugs gekühlt und mit dem Fluid benetzt. Dadurch kann die Erhöhung der Temperatur der Seitenwände eines benachbarten Fahrzeuges bzw. das Erreichen der Zündtemperatur verzögert und im Idealfall verhindert werden. Somit gewährleistet die erfindungsgemäße Brandschutzanlage eine insbesondere auch für nicht überdachte Lagerhöfe geeignete und kurzfristig durchführbare Brandschutzmaßnahme zum Verzögern und/oder Verhindern eines Brandes an einem benachbarten Fahrzeug.

Das Emittieren eines Fluidnebels stellt eine Brandverzögerungs- bzw. eine Brandverhinderungsmaßnahme dar. Die eigentliche Brandbekämpfung durch geeignete Löschmaßnahmen obliegt vorzugsweise der Feuerwehr und muss in der Regel zusätzlich erfolgen. Die Brandschutzanlage stellt ein Instrument dar, das insbesondere für den Zeitraum zwischen Brandentstehung und Eintreffen der Feuerwehr zum Einsatz kommt und den Übergriff des Brandes auf benachbarte Fahrzeuge verzögern bzw. verhindern soll.

Vorzugsweise ist die Steuereinheit so eingerichtet und mit den Stellventilen und den Auslassventilen verbunden, dass die Stellventile und die Auslassventile individuell und unabhängig voneinander steuerbar sind. Dies ermöglicht es, nur dort einen Fluidnebel zu erzeugen, wo tatsächlich ein Brand erkannt worden ist.

Um einen Fluidnebel zu erzeugen, weisen die Auslassventile vorzugsweise Fluidnebeldüsen auf. Die Öffnungen der Fluidnebeldüsen sind hinreichend klein, um einen gleichmäßigen Fluidnebel zu erzeugen. Dabei ist der Durchmesser der Öffnungen so gewählt, dass die Tröpfchen des Fluidnebels einen mittleren Durchmesser bevorzugt kleiner als 50 µm, besonders bevorzugt kleiner als 25 µm, ganz besonders bevorzugt kleiner als 10 µm aufweisen. Wenn die Auslassventile am Boden oder nahe am Boden angeordnet sind, kann der Fluidnebel ausgehend vom Boden unter Hochdruck durch die Fluidnebeldüsen nach oben in den Brandraum austreten. Das Rohrsystem ist insbesondere mit einem Fluidspeicher und/oder mit einer Zuflussleitung gekoppelt. Vorzugsweise ist vorgesehen, dass der Fluidspeicher im Erdreich angeordnet ist und/oder ein Volumen von wenigstens 300 m³ aufweist. Dies ermöglicht eine ausreichende und direkt verfügbare Wasserversorgung sowie eine platzsparende Bauweise, da die Fläche oberhalb des Fluidspeichers anderweitig genutzt werden kann. Im Rahmen der Erfindung ist es auch möglich, einen Regenwasserzulauf und/oder einen Tiefenbrunnen zu nutzen, jeweils in Kombination mit einem Wasserspeicher. Der Wasserspeicher kann auch ein oberirdisches Silo anstatt eines unterirdischen Fluidspeichers sein. Ist das Rohrsystem an eine Zuflussleitung gekoppelt, wird das Wasser vorzugsweise aus der zentralen bzw. städtischen Wasserversorgung bezogen, die typischerweise für derart große Wassermengen geeignet ist.

Gemäß einer bevorzugten Weiterbildung der Erfindung ist der Branddetektor zum Bestimmen der Brandtemperatur des erkannten Brandes ausgestaltet. Vorzugsweise umfasst der Branddetektor eine Infrarotkamera. Demnach ist der Branddetektor gemäß dieser bevorzugten Weiterbildung der Erfindung nicht nur dazu ausgestaltet, einen Brand zu erkennen, sondern auch die Brandtemperatur zu ermitteln. Anhand der Brandtemperatur kann der Brand charakterisiert werden. Die Brandtemperatur zeigt beispielsweise an, wie fortgeschritten der Brand bereits ist. Anhand der Brandtemperatur kann der Brand insbesondere in eine Vorstufe, beispielsweise bei einer Temperatur zwischen 150°C und 300°C, und in eine Hauptstufe, beispielsweise bei einer Temperatur größer 300°C, eingeteilt werden. Abhängig von der jeweiligen Stufe können unterschiedliche Brandschutzmaßnahmen eingeleitet werden.

Gemäß einer bevorzugten Weiterbildung der Erfindung sind zwischen zwei nebeneinander angeordneten Lagerplätzen wenigstens zwei Auslassventile angeordnet sind. Die Auslassventile sind dabei vorzugsweise derart angeordnet, dass eine möglichst gleichmäße Verteilung des Fluidnebel ermöglicht wird. Insbesondere ist es bevorzugt, dass zwischen zwei Auslassventilen ein Abstand von 2 bis 3 Metern besteht. Das bedeutet, das vorzugsweise je 30 Meter Länge 10 bis 15 Auslassventile pro Seite des Lagerplatzes vorgesehen sind.

Gemäß einer bevorzugten Weiterbildung der Erfindung weisen die Rohrleitungen wenigstens eine Entnahmevorrichtung zum Entnehmen des Fluids auf. An der Entnahmestelle können beispielsweise Feuerwehrleute zur Brandbekämpfung eine Wasserversorgung aufbauen, sodass sich die Wegstrecken der Wasserversorgung auf ein Minimum beschränken, da in unmittelbarer Nähe der Brandstelle Wasser bezogen werden kann.

Im Rahmen der Erfindung kann es auch vorgesehen sein, den Lagerhof in besonderer Weise auszugestalten. Bei einer Vielzahl von Lagerplätzen ist dabei vorzugsweise vorgesehen, dass die Lagerplätze in wenigstens zwei Sektoren aufgeteilt sind und jeder Sektor über einen zentralen Punkt einzeln mit der Steuereinheit gekoppelt ist. Es ist aber auch möglich, eine Kopplung über ein Bussystem herzustellen, z.B. über eine der üblichen Netzwerktopologien (z.B. ringförmig). Dadurch können kurze Kabelwege in den Sektoren und eine verbesserte Verwaltung der Brandschutzanlage gewährleistet werden. Treten beispielsweise innerhalb der Brandschutzanlage Fehler auf, können diese auf einen bestimmten Sektor begrenzt werden.

Gemäß einer bevorzugten Weiterbildung der Erfindung ist an jedem Lagerplatz eine von der Steuereinheit steuerbare Lichtsignaleinrichtung angeordnet. Die Lichtsignaleinrichtung kann insbesondere in unterschiedlichen Farben leuchten und damit unterschiedliche Zustände anzeigen. Ferner dienen die Lichtsignaleinrichtungen vorzugsweise als Leitsystem zum Leiten bzw. Hinführen eines Mitarbeiters und/oder der Feuerwehr zum Brandherd, sodass der Mitarbeiter und/oder die Feuerwehr den Brandherd ohne Zeitverzug, der durch das Orientieren und Suchen eines betroffenen Lagerplatzes bedingt wäre, erreichen kann.

Gemäß einer bevorzugten Weiterbildung der Erfindung ist an jedem Lagerplatz ein mit der Steuereinheit gekoppelter Sensor zum Detektieren des Belegzustandes des jeweiligen Lagerplatzes vorgesehen. Ein solcher Sensor kann Bestandteil des Lagerplatzes aber auch Bestandteil eines auf dem Lagerplatz abgestellten Fahrzeugs sein. Der Steuereinheit werden demnach Informationen bereitgestellt, aus denen hervorgeht, ob ein Lagerplatz mit einem Fahrzeug belegt ist oder nicht. Dies kann insbesondere bei der Steuerung der Auslassventile berücksichtigt werden. Alternativ dazu kann der Belegzustand herangezogen werden, um zu ermittelt, welche und wie viele Fahrzeuge sich in unmittelbarer Nähe des brennenden Fahrzeuges befinden, um in einem frühen Stadium des Brandes durch organisatorische Maßnahmen, wie beispielsweise das Wegfahren bzw. Umparken von benachbarten Fahrzeugen, einer Ausbreitung des Brandes entgegenzuwirken.

Es ist ein maßgeblicher Punkt der Erfindung, dass das Rohrsystem nicht permanent mit Fluid gefüllt sein muss. Damit können insbesondere Frostschäden vermieden werden. Zum Befüllen der Rohrleitung ist daher eine Abgabe der in der Rohrleitung befindlichen Luft, also ein Entlüften, erforderlich. Diese Luft wird erfindungsgemäß nicht über die Auslassventile direkt im Bereich des Brandes abgegeben, um den Brand nicht weiter zu schüren. Vielmehr wird die Luft über Auslassventile abgegeben, die nicht am betroffenen Lagerplatz angeordnet sind, sondern insbesondere hinreichend weit von dem betroffenen Lagerplatz entfernt sind.

Es ist besonders bevorzugt, dass auf den Lagerplätzen Fahrzeuge abgestellt sind. Somit ist vorzugsweise ein Verfahren mit folgenden Verfahrensschritten vorgesehen:
Erkennen eines brennenden Fahrzeuges und Lokalisieren des betroffenen Stellplatzes, auf dem das brennende Fahrzeug abgestellt ist, mittels des Branddetektors,
Transportieren eines nichtbrennbaren Fluids in die zwischen dem betroffenen Stellplatz und dem benachbarten Stellplatz verlaufende Rohrleitung durch entsprechendes Ansteuern des Stellventils dieser Rohrleitung und Abgeben der in der zwischen dem betroffenen Stellplatz und dem benachbarten Stellplatz verlaufenden Rohrleitung befindlichen Luft über das Öffnen wenigstens eines nicht zwischen dem betroffenen Stellplatz und dem benachbarten Stellplatz angeordneten Auslassventils, und
Öffnen wenigstens eines zwischen dem betroffenen Stellplatz und dem benachbarten Stellplatz angeordneten Auslassventils zum Emittieren des Fluidnebels.

Gemäß einer bevorzugten Weiterbildung der Erfindung umfasst das Verfahren folgende weitere Verfahrensschritte:
Bestimmen einer Brandtemperatur des erkannten Brandes,
Klassifizieren des Brandes in eine Vorstufe und eine Hauptstufe abhängig von der bestimmten Brandtemperatur, und
Öffnen der zwischen dem betroffenen Lagerplatz und dem benachbarten Lagerplatz angeordneten Auslassventile zum Emittieren des Fluidnebels, wenn die Hauptstufe erreicht ist.

Anhand der Brandtemperatur kann der Brand charakterisiert werden. Die Brandtemperatur zeigt beispielsweise an, wie fortgeschritten der Brand bereits ist. Anhand der Brandtemperatur wird der Brand in eine Vorstufe, beispielsweise bei einer Temperatur größer als 150°C, und in eine Hauptstufe, beispielsweise bei einer Temperatur größer 300°C, eingeteilt. Abhängig von der jeweiligen Stufe werden unterschiedliche Brandschutzmaßnahmen eingeleitet. In der Vorstufe wird nur der löschbereite Zustand hergestellt. Das bedeutet, dass die Rohrleitung entlüftet und mit Fluid gefüllt wird. Ein Öffnen der Auslassventile, also eine Fluidabgabe, erfolgt erst, wenn die Hauptstufe erreicht ist. Vorher können noch organisatorische Maßnahmen, wie beispielsweise das Umparken bzw. Entfernen von Fahrzeugen durchgeführt oder die Brandbekämpfung insbesondere mittels Feuerlöscher versucht werden.

Gemäß einer bevorzugten Weiterbildung der Erfindung umfasst das Verfahren zusätzlich wenigstens einen der folgenden weiteren Verfahrensschritte:
Anzeigen des betroffenen Lagerplatzes mittels einer Lichtsignaleinrichtung,
Öffnen eines Tors für die Feuerwehr,
Alarmierung der Mitarbeiter und
Aktivierung eines Leitsystems für die Feuerwehr, z.B. durch Darstellung beleuchteter Pfeile.

Über die Lichtsignaleinrichtung werden insbesondere Mitarbeiter und/oder die Feuerwehr zum Brandherd geleitet bzw. geführt. Der Mitarbeiter und/oder die Feuerwehr können somit den Brandherd ohne Zeitverzug, der durch das Orientieren und Suchen eines betroffenen Lagerplatzes bedingt ist, erreichen.

Gemäß einer bevorzugten Weiterbildung der Erfindung umfasst das Verfahren folgenden weiteren Verfahrensschritt:
Erkennen des Belegzustandes für jeden Lagerplatz.

Die Information über die Belegzustände der Lagerplätze kann insbesondere beim Steuern der Auslassventile berücksichtigt werden. Ist auf einem benachbarten Lagerplatz kein Objekt, wie ein Fahrzeug abgestellt, ist es im Allgemeinen nicht zwingend erforderlich, dass die Auslassventile zwischen dem betroffenen und dem benachbarten leeren Lagerplatz geöffnet werden, da kein neben dem brennenden Lagerplatz abgestelltes Objekt vor einem Brand geschützt werden muss. Dadurch kann die benötigte Wassermenge reduziert sowie die Effizienz der Brandschutzanlage verbessert werden. Ferner kann anhand der Information über die Belegzustände der Lagerplätze ermittelt werden, welche und wie viele Objekte in unmittelbarer Nähe des brennenden Lagerplatzes abgestellt sind, so dass in einem frühen Stadium des Brandes durch organisatorische Maßnahmen, wie beispielsweise das Wegfahren bzw. Umparken von benachbarten Fahrzeugen, reagiert werden kann.

Nachfolgend wir die Erfindung anhand eines bevorzugten Ausführungsbeispiels unter Bezugnahme auf die Zeichnungen weiter im Detail erläutert.

In den Zeichnungen zeigen
- Fig. 1a: schematisch eine Brandschutzanlage gemäß einem bevorzugten Ausführungsbeispiel der Erfindung in einem ersten Szenario,
- Fig. 1b: schematisch eine Brandschutzanlage gemäß dem bevorzugten Ausführungsbeispiel der Erfindung aus Fig. 1a in einem zweiten Szenario,
- Fig. 2: schematisch eine Brandschutzanlage gemäß einem weiteren Ausführungsbeispiel der Erfindung,
- Fig. 3: schematisch ein Verfahren zum Betreiben einer Brandschutzanlage gemäß einem bevorzugten Ausführungsbeispiel der Erfindung.

Aus Fig. 1a und Fig. 1b ist schematisch eine Brandschutzanlage 1 ersichtlich. In Fig. 1a ist auf den drei fest definierten Lagerplätzen 3A, 3B, 3C jeweils ein Fahrzeug 4 angeordnet. Bei den Fahrzeugen 4 handelt es sich vorliegend um Züge. Zwischen den Lagerplätzen 3A, 3B, 3C verlaufen die Rohrleitungen 8B, 8C. Neben der äußeren Stelllätze 3A, 3C verläuft ebenfalls je eine Rohrleitung 8A, 8D. Entlang der Längsseite der Fahrzeuge, die in der Fig. 1a und 1b in die Zeichenebene hinein verläuft, sind jeweils zwei Auslassventile 9 in der Rohrleitung 8A, 8B, 8C, 8D angeordnet. Das Rohrsystem 6 befinden sich in diesem Ausführungsbeispiel oberhalb und nahe des Bodens 7.

Ein Branddetektor 5, hier in Form einer Infrarotkamera, überwacht die Lagerplätze 3A, 3B, 3C. An dem Fahrzeug 4', das auf dem mittleren Lagerplatz 3B abgestellt ist, entwickelt sich ein Brand 2. Der Brand 2 wird von dem Branddetektor 5 erkannt. Die Rohrleitungen zwischen dem betroffenen Lagerplatz 3B, auf dem das brennende Fahrzeug 4' abgestellt ist, und den benachbarten Lagerplätzen 3A, 3C werden mit dem Fluid gefüllt und die Auslassventile 9 zwischen dem betroffenen Lagerplatz 3B und der benachbarten Lagerplätze 3A und 3C geöffnet, sodass ein Fluidnebel 10 in den Brandraum zwischen dem brennenden Fahrzeug 4' und den benachbarten Fahrzeugen 4 austreten kann. Der Fluidnebel 10 lenkt die Wärme, die von dem brennenden Fahrzeug 4' ausgestrahlt wird, noch oben um, sodass sie die benachbarten Fahrzeuge weniger bis gar nicht erreicht. Zusätzlich werden die Längsseiten der benachbarten Fahrzeuge 4 gekühlt, sodass sie sich weniger aufheizen und die Zündtemperatur, bei der sich das Fahrzeug selbst entzündet, später oder im Idealfall gar nicht erreicht wird.

Fig. 1b zeigt das gleiche Szenario jedoch mit einem leeren Lagerplatz 3A. Über die Sensoren 15 werden die Belegzustände erfasst. Die Steuereinheit 12 erhält über die Sensoren 15 die Information, dass der Lagerplatz 3A nicht belegt ist und dass die Lagerplätze 3B, 3C belegt sind. Dementsprechend werden auch nur die Auslassventile 9 geöffnet, die zwischen dem brennenden Fahrzeug 4' und dem benachbarten Fahrzeug 4 angeordnet sind. Die Auslassventile 9 zwischen dem betroffenen Lagerplatz 3B und dem leeren Lagerplatz 3A werden nicht geöffnet, da zu dieser Seite hin kein Fahrzeug 4 abgestellt ist, das vor einem Brand 2 geschützt werden muss.

Fig. 2 zeigt eine Brandschutzanlage 1 in einer schematischen Darstellung. Der Lagerhof umfasst eine Vielzahl von fest definierten Lagerplätzen 3A, 3B, 3C, 3D, die in einer Reihe nebeneinander angeordnet sind. Mehrere Reihen von nebeneinander angeordneten Lagerplätzen sind hintereinander angeordnet, sodass die Lagerplätze insgesamt schachbrettmusterartig angeordnet sind. Dabei sind die Lagerplätze in Sektoren I, II, III unterteilt. Jeder Sektor I, II, III ist mit der Steuereinheit 12 verbunden. Jede Rohrleitung 8A, 8B, 8C, 8D, 8E, kann über ein Stellventil 11 geöffnet bzw. gesperrt werden. Neben einer Längsseite eines jeden Lagerplatzes 3A, 3B, 3C, 3D sind in der jeweiligen Rohrleitung 8A, 8B, 8C, 8D, 8E jeweils zwei Auslassventile 9 angeordnet. Die Steuereinheit 12 steuert sowohl die Stellventile 11 als auch die Auslassventile 9. Das Rohrsystem 6 ist mit einem Fluidspeicher 14 verbunden, aus dem die benötigte Fluidmenge bezogen und über Pumpen 16 in die Rohrleitungen 8A, 8B, 8C, 8D, 8E transportiert wird. Jede Rohrleitung 8A, 8B. 8C, 8D, 8E weist wenigstens eine Entnahmestelle 13 auf, an der das Fluid zusätzlich zur Brandbekämpfung durch die Feuerwehr entnommen werden kann.

Das brennende Fahrzeug 4' ist auf dem betroffenen Lagerplatz 3B abgestellt. Um die Fahrzeuge 4, die links und rechts auf den benachbarten Lagerplätzen 3A, 3C abgestellt sind, vor einem Übergriff des Brandes 2 zu schützen, werden zunächst die Rohrleitungen 8B, 8C, die zwischen dem betroffenen Lagerplätz 3B und den benachbarten Lagerplätzen 3A, 3C angeordnet sind, durch Öffnen des jeweiligen Stellventils 11 geöffnet und durch Aktivieren der Pumpen 16 mit Fluid gefüllt. Die in den Rohrleitungen 8B, 8C befindliche Luft wird über Auslassventile 9', die hinreichend weit vom Brand 2 entfernt sind, abgegeben, um den Brand 2 nicht weiter zu schüren. Wenn die Rohrleitungen 8B, 8C mit dem Fluid gefüllt sind, werden die Auslassventile, die zwischen dem betroffenen Lagerplatz 3B und den benachbarten Lagerplätzen 3A, 3C angeordnet sind, geöffnet, sodass ein Fluidnebel 10 in den Raum zwischen dem brennenden Fahrzeug 4' und den benachbarten Fahrzeugen 4 freigegeben wird.

Fig. 3 zeigt einen schematischen Ablauf des Verfahrens zum Betreiben der Brandschutzanlage gemäß einem bevorzugten Ausführungsbeispiel der Erfindung. In einem ersten Schritt wird ein brennendes Fahrzeug 4' erkannt S1a und der betroffene Lagerplatz, auf dem das brennende Fahrzeug 4' abgestellt ist, im Netz der Vielzahl von Lagerplätzen lokalisiert S1b. Danach wird die Brandtemperatur bestimmt S5, um daraufhin den Brand zu klassifizieren S6. Parallel dazu kann optional der betroffene Lagerplatz 3B über die Lichtsignaleinrichtung optisch angezeigt werden S7. Ferner kann optional der Belegzustand jedes einzelnen Lagerplatzes 3A, 3B, 3C, 3D abgefragt werden S8, um eine Übersicht zu erhalten, welche und wie viele Fahrzeuge 4 in unmittelbarer Nähe des brennenden Fahrzeugs 4' abgestellt sind.

Anschließend wird der löschbereite Zustand hergestellt. Das bedeutet, dass das Fluid in die betroffenen Rohrleitungen 8B, 8C transportiert wird und die Rohrleitungen 8B, 8C mit dem Fluid gefüllt werden S2. Gleichzeitig werden die Rohrleitungen 8B, 8C entlüftet, indem die in den Rohrleitungen 8B, 8C befindliche Luft über wenigstens ein hinreichend weit vom Brand entferntes Auslassventil abgegeben wird S3. Der löschbereite Zustand tritt ein, wenn die Rohrleitungen 8B, 8C entlüftet und mit Fluid gefüllt sind. Ist der Brand 2 so weit fortgeschritten, dass die Hauptstufe erreicht wird, werden die Brandverzögerungsmaßnahmen eingeleitet. Zunächst wird festgestellt, auf welchen Lagerplätzen 3A, 3B, 3C, 3D tatsächliche Fahrzeuge 4 abgestellt sind S8. Ist der benachbarte Lagerplatz 3A, 3C belegt, werden die Auslassventile 9, die zwischen dem betroffenen Lagerplatz 3B und dem benachbarten belegten Lagerplatz geöffnet S4, sodass ein Fluidneben in den Zwischenraum zwischen dem brennenden Fahrzeug 4' und dem benachbarten Fahrzeug 4 austreten kann. Der Fluidnebel 10 stellt eine Brandverzögerungs- bzw. eine Brandverhinderungsmaßnahme dar.

### Bezugszeichenliste

- 1: Brandschutzanlage
- 2: Brand
- 3A, 3B, 3C, 3D: Lagerplatz
- 4: Fahrzeug
- 4': brennendes Fahrzeug
- 5: Branddetektionsmittel
- 6: Rohrsystem
- 7: Boden
- 8A, 8B, 8C, 8D, 8E: Rohrleitung
- 9: Auslassventil
- 9': Auslassventil, hinreichend weit vom Brand entfernt
- 10: Fluidnebel
- 11: Stellventil
- 12: Steuereinheit
- 13: Entnahmevorrichtung
- 14: Fluidspeicher
- 15: Sensor
- 16: Pumpe
- I, II, III: Sektor
- S1a: Erkennen eines brennenden Fahrzeuges
- S1b: Lokalisieren des betroffenen Lagerplatzes
- S2: Transportieren des Fluids in die Rohrleitung
- S3: Abgeben der in der Rohrleitung befindlichen Luft
- S4: Öffnen der Auslassventile
- S5: Bestimmen einer Brandtemperatur
- S6: Klassifizieren des Brandes
- S7: Anzeigen des betroffenen Lagerplatzes
- S8: Erkennen des Belegzustandes für jeden Lagerplatz

## Patentansprüche

1. Verfahren zum Betreiben einer Brandschutzanlage (1) für einen nebeneinander liegende Lagerplätze (3A, 3B, 3C, 3D) aufweisenden Lagerhof, wobei die Brandschutzanlagen (1) aufweist:
einen Branddetektor (5) zum Überwachen wenigstens eines Teils der nebeneinander liegenden Lagerplätze (3A, 3B, 3C, 3D) und zum Erkennen eines Brandes (2) in dem überwachten Bereich,
ein Rohrsystem (6) mit je wenigstens einer zwischen zwei nebeneinander liegenden Lagerplätzen (3A, 3B, 3C, 3D) verlaufenden Rohrleitung (8A, 8B, 8C, 8D, 8E) zum Transportieren eines nichtbrennbaren Fluids, wobei die Rohrleitungen (8A, 8B, 8C, 8D, 8E) jeweils ein Stellventil (11) zum Steuern des Fluidtransports und ein Auslassventil (9) zum Emittieren eines Fluidnebels (10) nach oben in den Bereich zwischen den nebeneinander liegenden Lagerplätzen (8A, 8B, 8C, 8D, 8E) aufweisen, und
eine Steuereinheit (12) zum Steuern der Stellventile (11) und der Auslassventile (9) in Abhängigkeit eines von dem Branddetektor (5) in dem von ihm überwachten Bereich erkannten Brandes,
mit folgenden Verfahrensschritten:
S1a) Erkennen eines Brandes mittels des Branddetektors (5),
S1b) Lokalisieren des betroffenen Lagerplatzes (3B), auf dem es brennt, mittels des Branddetektors (5),
S2) Transportieren eines nichtbrennbaren Fluids in die zwischen dem betroffenen Lagerplatz (3B) und dem benachbarten Lagerplatz (3A, 3C) verlaufende Rohrleitung (8B, 8C) durch entsprechendes Ansteuern des Stellventils (11) dieser Rohrleitung (8B, 8C),
S3) Abgeben der in der zwischen dem betroffenen Lagerplatz (3B) und dem benachbarten Lagerplatz (3A, 3C) verlaufenden Rohrleitung (8B, 8C) befindlichen Luft über das Öffnen wenigstens eines nicht zwischen dem betroffenen Lagerplatz (3B) und dem benachbarten Lagerplatz (3A, 3C) angeordneten Auslassventils (9') und
S4) Öffnen wenigstens eines zwischen dem betroffenen Lagerplatz (3B) und dem benachbarten Lagerplatz (3A, 3C) angeordneten Auslassventils (9) zum Emittieren eines Fluidnebels (10) nach oben in den Bereich zwischen den nebeneinander liegenden Lagerplätzen (8A, 8B, 8C, 8D, 8E).

2. Verfahren nach Anspruch 1, wobei an jedem Lagerplatz (3A, 3B, 3C, 3D) eine von der Steuereinheit (12) gesteuerte Lichtsignaleinrichtung angeordnet ist.

3. Verfahren nach einem der vorherigen Ansprüche, wobei an jedem Lagerplatz (3A, 3B, 3C, 3D) ein mit der Steuereinheit (12) gekoppelter Sensor vorgesehen ist, mit dem der Belegzustand des Lagerplatzes (3A, 3B, 3C, 3D) detektiert wird.

4. Verfahren nach einem der vorherigen Ansprüche, mit folgenden weiteren Verfahrensschritten:
S5) Bestimmen der Brandtemperatur des erkannten Brandes (2),
S6) Klassifizieren des Brandes (2) in eine Vorstufe, wenn die Brandtemperatur einen vorbestimmten Schwellwert nicht übersteigt bzw. in eine Hauptstufe, wenn die Brandtemperatur den vorbestimmten Schwellwert übersteigt, und
Öffnen der zwischen dem betroffenen Lagerplatz (3B) und dem benachbarten Lagerplatz (3A, 3C) angeordneten Auslassventile (9) zum Emittieren des Fluidnebels (10), wenn die Hauptstufe erreicht ist.

5. Verfahren nach einem der vorherigen Ansprüche, mit folgendem weiteren Verfahrensschritt:
S7) Anzeigen des betroffenen Lagerplatzes (3B) mittels einer Lichtsignaleinrichtung.

## Claims

1. A method for operating a fire protection system (1) for a storage yard comprising mutually adjacent storage spaces (3A, 3B, 3C, 3D), wherein the fire protection system (1) comprises:
a fire detector (5) for monitoring at least some of the mutually adjacent storage spaces (3A, 3B, 3C, 3D) and for detecting a fire (2) in the monitored region,
a pipe system (6) in each case comprising at least one pipeline (8A, 8B, 8C, 8D, 8E) extending between two mutually adjacent storage spaces (3A, 3B, 3C, 3D) for transporting a non-combustible fluid, wherein the pipelines (8A, 8B, 8C, 8D, 8E) each comprise a control valve (11) for controlling the fluid transport and an outlet valve (9) for emitting a fluid mist (10) upward into the region between the mutually adjacent storage spaces (8A, 8B, 8C, 8D, 8E), and
a control unit (12) for controlling the control valves (11) and the outlet valves (9) in accordance with a fire detected by the fire detector (5) in the region monitored by it,
comprising the following method steps:
S1a) detecting a fire by means of the fire detector (5),
S1b) locating the affected storage space (3B) at which it is burning by means of the fire detector (5),
S2) transporting a non-combustible fluid into the pipeline (8B, 8C) extending between the affected storage space (3B) and the adjacent storage space (3A, 3C) by accordingly actuating the control valve (11) of this pipeline (8B, 8C),
S3) releasing the air in the pipeline (8B, 8C) extending between the affected storage space (3B) and the adjacent storage space (3A, 3C) by opening at least one outlet valve (9') not arranged between the affected storage space (3B) and the adjacent storage space (3A, 3C), and
S4) opening at least one outlet valve (9) arranged between the affected storage space (3B) and the adjacent storage space (3A, 3C) for emitting a fluid mist (10) upward into the region between the mutually adjacent storage spaces (8A, 8B, 8C, 8D, 8E).

2. The method according to claim 1, wherein a light signal device controlled by the control unit (12) is arranged at each storage space (3A, 3B, 3C, 3D).

3. The method according to any one of the preceding claims, wherein a sensor which is coupled to the control unit (12) and by means of which the state of occupancy of the storage space (3A, 3B, 3C, 3D) is detected is provided at each storage space (3A, 3B, 3C, 3D).

4. The method according to any one of the preceding claims, comprising the following further method steps:
S5) determining the fire temperature of the detected fire (2),
S6) classifying the fire (2) into a lower level if the fire temperature does not exceed a predetermined threshold value or into an upper level if the fire temperature exceeds a predetermined threshold value, and
opening the outlet valves (9) arranged between the affected storage space (3B) and the adjacent storage space (3A, 3C) for emitting the fluid mist (10) if the upper level is reached.

5. The method according to any one of the preceding claims, comprising the following further method step:
S7) indicating the affected storage space (3B) by means of a light signal device.

## Revendications

1. Procédé de fonctionnement d'un système de protection contre les incendies (1) pour un faisceau de garage comprenant des espaces de garage mutuellement adjacents (3A, 3B, 3C, 3D), dans lequel le système de protection contre les incendies (1) comprend :
un détecteur à incendie (5) destiné à surveiller au moins certains des espaces de garage mutuellement adjacents (3A, 3B, 3C, 3D) et à détecter un incendie (2) dans la région surveillée,
un système de tuyauterie (6) comprenant dans chacun au moins une canalisation (8A, 8B, 8C, 8D, 8E) s'étendant entre deux espaces de garage mutuellement adjacents (3A, 3B, 3C, 3D) et destiné au transport d'un fluide non combustible, dans lequel les canalisations (8A, 8B, 8C, 8D, 8E) comprennent chacune une vanne de commande (11) destinée à commander le transport de fluide et une vanne de sortie (9) destinée à émettre une brume de fluide (10) vers le haut dans la région entre les espaces de garage mutuellement adjacents (8A, 8B, 8C, 8D, 8E), et
une unité de commande (12) destinée à commander les vannes de commande (11) et les vannes de sortie (9) conformément à un incendie détecté par le détecteur à incendie (5) dans la région qui est surveillée par celui-ci,
comprenant les étapes de procédé suivantes :
S1a) détecter un incendie au moyen du détecteur à incendie (5),
S1b) localiser l'espace de garage affecté (3B) au niveau duquel l'incendie se produit au moyen du détecteur à incendie (5),
S2) transporter un fluide non combustible dans la conduite (8B, 8C) s'étendant entre l'espace de garage affecté (3B) et l'espace de garage adjacent (3A, 3C) en actionnant de manière correspondante la vanne de commande (11) de ladite conduite (8B, 8C),
S3) libérer l'air dans la conduite (8B, 8C) s'étendant entre l'espace de garage affecté (3B) et l'espace de garage adjacent (3A, 3C) en ouvrant au moins une vanne de sortie (9') non agencée entre l'espace de garage affecté (3B) et l'espace de garage adjacent (3A, 3C), et
S4) ouvrir au moins une vanne de sortie (9) agencée entre l'espace de garage affecté (3B) et l'espace de garage adjacent (3A, 3C) pour émettre une brume de fluide (10) vers le haut dans la région entre les espaces de garage mutuellement adjacents (8A, 8B, 8C, 8D, 8E).

2. Procédé selon la revendication 1, dans lequel un dispositif de signal lumineux commandé par l'unité de commande (12) est agencé au niveau de chaque espace de garage (3A, 3B, 3C, 3D).

3. Procédé selon l'une quelconque des revendications précédentes, dans lequel un capteur qui est couplé à l'unité de commande (12) et au moyen duquel l'état d'occupation de l'espace de garage (3A, 3B, 3C, 3D) est détecté est fourni au niveau de chaque espace de garage (3A, 3B, 3C, 3D).

4. Procédé selon l'une quelconque des revendications précédentes, comprenant les étapes de procédé supplémentaires suivantes :
S5) déterminer la température d'incendie de l'incendie détecté (2),
S6) classer l'incendie (2) à un niveau inférieur si la température de l'incendie ne dépasse pas une valeur de seuil prédéterminée ou à un niveau supérieur si la température de l'incendie dépasse une valeur de seuil prédéterminée, et
ouvrir les vannes de sortie (9) agencées entre l'espace de garage affecté (3B) et l'espace de garage adjacent (3A, 3C) pour émettre la brume de fluide (10) si le niveau supérieur est atteint.

5. Procédé selon l'une quelconque des revendications précédentes, comprenant les étapes de procédé supplémentaires suivantes :
S7) indiquer l'espace de garage affecté (3B) au moyen d'un dispositif de signal lumineux.
